# EUROPÄISCHE PATENTSCHRIFT

(11) **EP 4 617 564 B1**
(45) Veröffentlichungstag und Bekanntmachung des Hinweises auf die Patenterteilung: **06.05.2026**
(21) Anmeldenummer: 24162641.5
(22) Anmeldetag: 11.03.2024
(51) Int. Cl.: F23D 14/52, F23D 14/64, F21L 17/00, F21V 37/00

(54) **BRENNER**
BURNERS
BRULEUR

(43) Veröffentlichungstag der Anmeldung: 17.09.2025
(73) Patentinhaber: Pemberger, Natalie, 1170 Wien (AT); Pemberger, Felix, 9811 Lendorf (AT)
(72) Erfinder: Pemberger, Natalie, 1170 Wien (AT); Pemberger, Felix, 9811 Lendorf (AT)
(74) Vertreter: KLIMENT & HENHAPEL

(56) Entgegenhaltungen:
- CN-B- 104 266 189
- DE-A1- 2 612 271
- US-A- 4 156 591
- US-A- 5 447 427
- US-A1- 2012 258 412
- US-A1- 2024 044 488

## Beschreibung

### GEBIET DER ERFINDUNG

Die Erfindung betrifft einen Brenner für eine Gasfackel zur Beleuchtung von Freiflächen, insbesondere von Terrassen oder Gastgärten, und/oder zur Wärmespendung im Freien, welcher Brenner sich entlang einer Längsachse erstreckt und ein Brennerrohr mit zumindest einer Belüftungsöffnung, die sich quer zur Längsachse erstreckt, umfasst.

### STAND DER TECHNIK

Gasfackeln bzw. Gasbrenner kommen - neben der Verwendung in der Industrie zur Abfackelung von brennbaren Gasen, die nicht energetisch oder stofflich genutzt werden - im Tourismus, insbesondere in der Hotellerie, als elegante Beleuchtungselemente für Außenbereiche, wie Terrassen und Gärten, sowie als Wärmequellen zum Einsatz.

Der Betrieb von Gasfackeln im Tourismus erfolgt typischerweise anlassbezogen und ist dementsprechend zeitlich begrenzt. Insbesondere werden Gasfackeln während der Abendstunden zur Beleuchtung und/oder während der kalten Jahreszeit zur Erwärmung verwendet. Vergleichsweise kurze Betriebsphasen werden also im Allgemeinen durch längere Stillstände unterbrochen.

Aufgrund der Anordnung der Gasfackeln in Außenbereichen, sind diese den Witterungsbedingungen, insbesondere Niederschlägen in Form von Regen, Schnee, Tauwasser und/oder Gischt, ausgesetzt. D.h. Niederschlagswasser kann in die Gasfackel, insbesondere in eine Gasdüse der Gasfackel, eindringen.

Nachteilig bei den aus dem Stand der Technik bekannten Gasfackeln ist, dass der Eintritt von Niederschlagswasser in den Brenner der Gasfackel, insbesondere in die Gasdüse, zu Korrosion und zu Fehlfunktionen führt. Aus diesem Grund müssen die bekannten Gasfackeln überdacht werden, d.h. oberhalb der Flamme muss eine Haube oder ein Dach angeordnet werden, und regelmäßig von speziell geschultem Personal gewartet werden. Dies schränkt einerseits die gestalterischen Möglichkeiten erheblich ein und andererseits erzeugt dies laufende Zusatzkosten.

Oftmals werden die aus dem Stand der Technik bekannten Gasfackeln daher, insbesondere während der Stillstandszeiten und/oder im Falle von Niederschlag, abgebaut und niederschlagsgeschützt gelagert.

Des Weiteren müssen nicht einsatzbereite bzw. ausgefallene Gasfackeln - bedingt durch Niederschlagswasser - durch den Austausch der beschädigten Komponenten wieder funktionstüchtig gemacht werden, weshalb entsprechende Austauschkomponenten bzw. Reserven eingelagert werden müssen und entsprechender Arbeitseinsatz notwendig ist.

US 5 447 427 A betrifft einen Brenner zum Verbrennen eines Gases in petrochemischen Anlagen, Erdölraffinerien und Eisenwerken, umfassend eine Mischkammer, eine Zuführkammer sowie eine zwischen den Kammern angeordnete Trennwand.

CN 104 266 189 B offenbart einen Brenner für Gase mit niedrigem Heizwert, umfassend eine Verbrennungskammer mit Luftverteilungslöchern und eine Gasdüse mit Austrittsöffnungen.

US 2024/044488 A1 beschreibt einen Brenner für ein Heizgerät, umfassend ein Innenrohr und ein Außenrohr mit jeweils radialen Öffnungen.

US 2012/258412 A1 offenbart eine Fackel mit automatischer Flammenzündung.

### AUFGABE DER ERFINDUNG

Es ist daher die Aufgabe der vorliegenden Erfindung, einen Brenner für eine Gasfackel zur Verfügung zu stellen, der die Nachteile des Stands der Technik überwindet. Insbesondere soll der Brenner einen kontinuierlichen bzw. reibungslosen Betrieb der Gasfackel trotz Niederschlagswassers sicherstellen.

### DARSTELLUNG DER ERFINDUNG

Diese Aufgabe wird durch einen Brenner gemäß Anspruch 1 gelöst.

Neben dem Brennerrohr weist der Brenner erfindungsgemäß ein Gasverteilungselement auf, wobei sich sowohl das Brennerrohr als auch das Gasverteilungselement im Wesentlichen entlang der Längsachse erstrecken.

Unter einem Betriebszustand wird im Rahmen der gegenständlichen Erfindung jeder Zustand der Gasfackel, insbesondere des Brenners, verstanden, in welchem die Gasfackel, insbesondere der Brenner, im Freien angeordnet ist, unabhängig davon ob Gas durch den Brenner strömt oder nicht - d.h. unabhängig davon ob eine Flamme erzeugt wird oder nicht.

Sowohl beim Brennerohr als auch beim Gasverteilungselement handelt es sich um einen länglichen Hohlkörper.

In einer Gasströmrichtung gesehen ist das Brennerrohr zumindest abschnittsweise stromabwärts vom Gasverteilungselement angeordnet. Vorzugsweise ist der Basiskörper des Gasverteilungselements abschnittsweise innerhalb des Brennerrohrs angeordnet.

Es ist vorstellbar, dass das Brennerrohr und das Gasverteilungselement miteinander verschraubbar sind. Hierfür kann das Brennerrohr ein Innengewinde und das Gasverteilungselement ein dazu korrespondierendes Außengewinde aufweisen.

Das Brennerrohr und das Gasverteilungselement sind fluidisch miteinander verbunden, d.h. es ist gewährleistet, dass Gas vom Gasverteilungselement in das Brennerrohr strömen bzw. übertreten kann.

Sowohl das Brennerrohr als auch das Gasverteilungselement, insbesondere der rohrförmige Basiskörper, können jede Querschnittsform aufweisen, beispielsweise eine mehreckige Querschnittsform, eine viereckige Querschnittsform, eine dreieckige Querschnittsform und/oder eine runde Querschnittsform. Bevorzugt weist das Brennerrohr und/oder das Gasverteilungselement zumindest abschnittsweise eine runde Querschnittsform auf, besonders bevorzugt weist das Brennerrohr und/oder das Gasverteilungselement eine runde Querschnittsform auf.

Aufgrund der Ausrichtung der zumindest einen Gasaustrittsöffnung quer zur Längsachse ist gewährleistet, dass Niederschlagswasser im Wesentlichen nicht in das Gasverteilungselement eintreten kann und somit Fehlfunktionen und Korrosion innerhalb des Gasverteilungselements gegenüber dem Stand der Technik wesentlich verringert sind. D.h. bei Gasfackeln umfassend einen erfindungsgemäßen Brenner, die im Freien angeordnet sind und keine Überdachung aufweisen, ist ein reibungsloser Betrieb trotz Niederschlagswassers sichergestellt. Dadurch entfällt eine regelmäßige Wartung und die Gasfackel kann deutlich wirtschaftlicher und ausfallsicher betrieben werden.

Die zumindest eine Gasaustrittsöffnung besitzt vorzugsweise einen Querschnitt der entlang einer Längserstreckung der Gasaustrittsöffnung im Wesentlichen konstant ist.

Um im Betriebszustand ein Abfließen von Niederschlagswasser sicherzustellen, ist in einer Ausführungsvariante der Erfindung vorgesehen, dass das Gasverteilungselement, insbesondere der Basiskörper, derart abschnittsweise in das Brennerrohr hineinragt, dass die zumindest einen Gasaustrittsöffnung auf in Gasströmrichtung gesehen zumindest gleicher Höhe, vorzugsweise stromabwärts, wie die zumindest einen Belüftungsöffnung angeordnet ist. Somit kann in das Brennerrohr eingedrungene Niederschlagswasser schadlos durch die zumindest eine Belüftungsöffnung entweichen bzw. abrinnen. D.h. es staut sich, auch bei starken Niederschlägen, im Wesentlichen kein Niederschlagswasser innerhalb des Brennerrohrs an.

Die zumindest eine Gasaustrittsöffnung ist in Gasströmrichtung gesehen auf zumindest gleicher Höhe wie die zumindest eine Belüftungsöffnung angeordnet. Konkret bedeutet dies, dass das Gasverteilungselement, insbesondere der Basiskörper, derart abschnittsweise in das Brennerrohr hineinragt, dass eine erste Ebene, die normal zur Längsachse angeordnet ist und in der ein in einer Gasströmrichtung gesehen erster Punkt der zumindest einen Gasaustrittsöffnung angeordnet ist, auf in Gasströmrichtung gesehen zumindest gleicher Höhe, vorzugsweise stromabwärts, wie eine zweite Ebene, die normal zur Längsachse angeordnet ist und in der ein in Gasströmrichtung gesehen erster Punkt der zumindest einen Belüftungsöffnung angeordnet ist, liegt.

Wenn die zumindest eine Gasaustrittsöffnung und die zumindest eine Belüftungsöffnung in Gasströmrichtung gesehen auf gleicher Höhe angeordnet sind und die zumindest eine Gasaustrittsöffnung und die zumindest eine Belüftungsöffnung in einer Richtung senkrecht zur Längsachse gesehen zumindest abschnittsweise hintereinander angeordnet sind, dann überlappen die zumindest eine Gasaustrittsöffnung und die zumindest eine Belüftungsöffnung in dieser Richtung gesehen zumindest abschnittsweise.

Sind die zumindest eine Gasaustrittsöffnung und die zumindest eine Belüftungsöffnung in der Richtung senkrecht zur Längsachse gesehen nicht zumindest abschnittsweise hintereinander angeordnet, dann gibt es in dieser Richtung gesehen keine Überlappung dieser zumindest zwei Öffnungen, obwohl die zumindest eine Gasaustrittsöffnung und die zumindest eine Belüftungsöffnung in Gasströmrichtung gesehen auf gleicher Höhe angeordnet sind.

Um das Niederschlagswasser bestmöglich von der zumindest einen Gasaustrittsöffnung fernzuhalten, ist die zumindest eine Gasaustrittsöffnung in Gasströmrichtung gesehen vorzugsweise zumindest abschnittsweise stromabwärts von der zumindest einen Belüftungsöffnung angeordnet. Besonders bevorzugt ist die zumindest eine Gasaustrittsöffnung in Gasströmrichtung gesehen vollständig stromabwärts von der zumindest einen Belüftungsöffnung angeordnet.

Bevorzugt ist die zumindest eine Belüftungsöffnung, insbesondere eine Querschnittsfläche der zumindest einen Belüftungsöffnung, größer als die zumindest eine Gasaustrittsöffnung, insbesondere eine Querschnittsfläche der zumindest einen Gasaustrittsöffnung.

Um Niederschlagswasser, insbesondere herabfallendes Niederschlagswasser, im Wesentlichen vollständig von der zumindest einen Gasaustrittsöffnung fernzuhalten, ist erfindungsgemäß vorgesehen, dass das Gasverteilungselement eine Abdeckung aufweist, die
- in Gasströmrichtung gesehen stromabwärts von der zumindest einen Gasaustrittsöffnung angeordnet ist,
- sich quer zur Längsachse erstreckt und
- über den Basiskörper übersteht.

Vorzugsweise ist die Abdeckung an einem in Gasströmrichtung gesehen hinteren Ende des Gasverteilungselements angeordnet.

Die Abdeckung kann vollumfänglich oder abschnittsweise über den Basiskörper überstehen. Bevorzugt ist entlang der Längsachse (in Gasströmrichtung) gesehen zumindest hinter der zumindest einen Gasaustrittsöffnung die über den Basiskörper überstehende Abdeckung angeordnet, wodurch ein Eindringen von Niederschlagswasser in die zumindest eine Gasaustrittsöffnung verhindert wird.

Bevorzugt erstreckt sich die Abdeckung in einer zur Längsachse rechtwinkelig angeordneten Normalebene. D.h. die Abdeckung kann als flache, im Betriebszustand im Wesentlichen waagrechte, Scheibe ausgebildet sein. Dies ist besonders vorteilhaft, da die flache Scheibe das Niederschlagswasser zerstäubt, wodurch gewährleistet ist, dass das Gas im Brennerrohr trotz Niederschlagswassers im Wesentlichen ungehindert fließen kann, da das Niederschlagswasser nicht stromförmig bzw. schwallartig sondern staubförmig bzw. tröpfchenweise fließt. D.h. trotz Niederschlags bzw. trotz Niederschlagswassers ist ein im Wesentlichen ungehinderter Gasfluss möglich.

Um den Abgang des Niederschlagswassers kontrollieren zu können, ist in einer weiteren Ausführungsvariante der Erfindung vorgesehen, dass die Abdeckung auf jener Seite, die zu der stromaufwärts gelegenen zumindest einen Gasaustrittsöffnung gerichtet ist, im über den Basiskörper überstehenden Bereich eine Nut aufweist, um ein definiertes Abtropfen eines Niederschlagwassers zu gewährleisten. D.h. der über den Basiskörper ragende Bereich der Abdeckung weist auf dessen Unterseite die Nut auf, wobei die Nut in die Abdeckung gefräst sein kann und im Falle einer vollumfänglich über den Basiskörper überstehenden Abdeckung vorzugsweise kreisrund ausgebildet ist.

Die Nut stellt als Abtropfkante bzw. als Wassernase sicher, dass Niederschlagswasser, das im Betriebszustand von oben in den Brenner eindringt, zielgerichtet abtropft und nicht in die zumindest eine Gasaustrittsöffnung und in weiterer Folge nicht in das Gasverteilungselement eindringt.

Damit der erfindungsgemäße Brenner nicht korrosionsanfällig ist, ist in einer weiteren Ausführungsvariante der Erfindung vorgesehen, dass es sich beim Gasverteilungselement und beim Brennerrohr jeweils um aus Messing gefertigte Drehteile handelt.

Neben der guten Verarbeitbarkeit, ist Messing äußerst beständig gegen Korrosion, weshalb sich dieses Material ausgezeichnet für den Einsatz im Freien - bei gleichzeitig einfacher maschineller Bearbeitung und Formgebung - eignet.

Um die Flammenfarbe und/oder die Flammenhöhe, die je nach verwendeter Gassorte unterschiedlich sein können, gezielt einstellen zu können, ist in einer weiteren Ausführungsvariante der Erfindung vorgesehen, dass der Brenner ein das Brennerrohr zumindest abschnittsweise umgebendes Luftbeimengungselement umfasst, welches Luftbeimengungselement entlang der Längsachse und/oder entlang einer Umfangsrichtung verschiebbar am Brennerrohr angeordnet ist, um die zumindest eine Belüftungsöffnung zumindest abschnittsweise abdecken oder freigeben zu können.

Je nach Stellung des Luftbeimengungselements, d.h. je nachdem wie viel von der zumindest einen Belüftungsöffnung abgedeckt wird, verändert sich also das Flammenbild, insbesondere die Farbe der Flamme (von blau bis gelb-orange) und/oder die Höhe der Flamme.

Wenn mittels des Luftbeimengungselements die zumindest eine Belüftungsöffnung beispielsweise vollständig freigegeben wird, dann wird mittels des Brenners eine maximal hohe Flamme erzeugt. D.h. mittels des Luftbeimengungselements kann die Flamme, insbesondere deren Höhe und Farbe, geregelt bzw. angepasst werden.

Je mehr von der zumindest einen Belüftungsöffnung abgedeckt wird (abhängig von der Gassorte), desto bläulicher erscheint die Flamme. Ist die zumindest eine Belüftungsöffnung im Wesentlichen vollständig freigegeben, dann kann sich eine gelb-orange Flamme ausbilden.

In einer weiteren Ausführungsvariante der Erfindung ist vorgesehen, dass der Brenner eine in Gasströmrichtung stromabwärts von der zumindest einen Gasaustrittsöffnung und von der zumindest einen Belüftungsöffnung gesehen im Brennerrohr quer, vorzugsweise rechtwinkelig, zur Längsachse angeordnete Gasscheibe mit mehreren zumindest abschnittsweise zur Längsachse parallel angeordneten Bohrungen zur Verteilung des Luft-Gas-Gemisches umfasst.

Die Gasscheibe kann bei regelmäßiger Anordnung der Bohrungen also der insbesondere gleichmäßigen Verteilung des Luft-Gas-Gemisches dienen.

Mittels der Gasscheibe, insbesondere mittels der Bohrungen, kann die Flammenform beeinflusst werden.

Bevorzugt ist die Gasscheibe aus Edelstahl gefertigt, wodurch diese nicht nur optimal hohen Temperaturen standhält sondern auch keine Korrosionsanfälligkeit aufweist.

In einer weiteren Ausführungsvariante ist vorgesehen, dass die Bohrungen zumindest teilweise als Langlochbohrungen ausgeführt sind. Vorzugsweise sind die Langlochbohrungen in einem Kreisring angeordnet und folgen einem mittleren Kreisringdurchmesser folgen.

Überraschenderweise können die Langlochbohrungen gewährleisten, dass es zu keiner "Verstopfung" der Gasscheibe aufgrund des Niederschlagswassers kommt. Bei Bohrungen mit kleinem Durchmesser kann es nämlich passieren, dass das Niederschlagswasser, insbesondere die Niederschlagswassertropfen, aufgrund einer hohen Oberflächenspannung nicht durch die Bohrungen hindurch treten kann, wodurch eine Zündung des Brenners verhindert wird, da kein Gas durch die Gasscheibe strömen kann. Aufgrund der entsprechend größeren Fläche bzw. des entsprechend größeren Volumens der Langlochbohrungen rinnt bzw. tröpfelt das Niederschlagswasser problemlos, d.h. ohne Verstopfungen zu verursachen, durch die Langlöcher hindurch.

Neben den Langlochbohrungen kann die Gasscheibe selbstverständlich auch weitere Bohrungen, insbesondere runde Bohrungen aufweisen, die eine geringere Fläche bzw. ein geringeres Volumen aufweisen können, als die Langlochbohrungen. Auch bei einem Vorhandensein von anderen Bohrungen, stellen die Langlochbohrungen sicher, dass der Brenner trotz Niederschlagswassers gezündet werden kann.

Die Langlochbohrungen können im Kreisring kreisförmig angeordnet sein. Die Längsseiten der Langlöcher können im Wesentlichen parallel zu einander sein. Die Längsseiten können gerade oder bogenförmig ausgebildet sein.

Wenn die Gasscheibe rund ist, dann deckt sich der äußere Durchmesser des Kreisrings vorzugsweise mit dem Durchmesser der Gasscheibe. D.h. der Kreisring ist dann in einem äußeren Bereich der Gasscheibe angeordnet.

Vorzugsweise weist jede Langlochbohrung eine Länge zwischen 6 mm und 8 mm, bevorzugt von in etwa 7 mm, und eine Breite zwischen 1 mm und 3 mm, bevorzugt in etwa 2 mm, auf.

Um einen ungehinderten Gasaustritt vom Gasverteilungselement in das Brennerrohr sicherzustellen, ist in einer weiteren Ausführungsvariante der Erfindung vorgesehen, dass die Längsachse des Brenners und eine Längsachse der zumindest einen Gasaustrittsöffnung einen Winkel von 35° bis 55°, bevorzugt von 40° bis 50°, besonders bevorzugt von 43° bis 47°, einschließen. Die in diesem Winkel(bereich) angeordnete zumindest eine Gasaustrittsöffnung gewährleistet, dass es zu keinen Verwirbelungen des Gases kommt und das Gas gleichmäßig, insbesondere im Wesentlichen laminar, vom Gasverteilung in das Brennerrohr übertreten kann.

Um eine optimale Flamme mittels des erfindungsgemäßen Brenners zu erzielen, ist in einer weiteren Ausführungsvariante vorgesehen, dass das Gasverteilungselement vier gleichmäßig über den Umfang des Basiskörpers verteilte Gasaustrittsöffnungen aufweist und das Brennerrohr vier gleichmäßig über den Umfang des Brennerrohrs verteilte Belüftungsöffnungen aufweist, wobei die vier Gasaustrittsöffnungen auf in Gasströmrichtung gesehen gleicher Höhe angeordnet sind und die vier Belüftungsöffnungen auf in Gasströmrichtung gesehen gleicher Höhe angeordnet sind.

Durch diese Anordnung wird einerseits sichergestellt, dass ausreichend Luft zum Gas, insbesondere zur Flamme, gelangt und andererseits, dass das Gas möglichst gleichmäßig vom Gasverteilungselement in das Brennerrohr gelangt.

Außerdem ist bei dem Vorhandensein von vier gleichmäßig am Umfang des Brennerrohrs angeordneten Belüftungsöffnungen gewährleistet, dass Niederschlagswasser optimal aus dem Brenner abgeleitet werden kann.

Insbesondere ist es möglich, dass ein Innendurchmesser des Basiskörpers des Gasverteilungselements der Summe der Durchmesser der vier Gasaustrittsöffnungen entspricht. D.h. der Querschnitt des inneren Basiskörpers (= Gesamtquerschnitt minus Wandquerschnitt) ist im Wesentlichen gleich groß wie die Summe der vier Querschnitte der Gasaustrittsöffnungen. Somit kommt es zu keiner Querschnittsverengung vom inneren Basiskörper in Bezug auf die vier Gasaustrittsöffnungen.

Vorzugsweise weisen sämtliche Gasaustrittsöffnungen eine Querschnittsfläche auf, die über die Längserstreckung der Gasaustrittsöffnungen im Wesentlichen konstant ist.

Gemäß dem oben Gesagten ist des Weiteren erfindungsgemäß eine Gasfackel zur Beleuchtung von Freiflächen, insbesondere von Terrassen oder Gastgärten, und/oder zur Wärmespendung im Freien vorgesehen, wobei die Gasfackel einen erfindungsgemäßen Brenner umfasst, der Brenner mit einer Gasquelle verbindbar ist, wobei durch Verbrennen eines gasförmigen Brennstoffes aus der Gasquelle eine Flamme erzeugbar ist.

Bei den aus dem Stand der Technik bekannten Gasfackeln ist des Weiteren nachteilig, dass diese nicht mit unterschiedlichen Gassorten betrieben werden können, da bei einem Wechsel der Gassorte üblicherweise auch die Gasdüse ausgetauscht werden muss, um sicherzustellen, dass der erforderliche Gasdruck für eine gewünschte Flammenhöhe vorhanden ist. Deshalb ist in einer weiteren Ausführungsvariante der Erfindung vorgesehen, dass die Gasfackel ein fluidisch mit dem Gasverteilungselement verbundenes Regulierventil umfasst.

Mit Hilfe des Regulierventils ist der Gasdruck adjustierbar. Somit kann die erfindungsgemäß Gasfackel mit sämtlichen brennbaren Gassorten betrieben werden, wie z.B. mit Propan, Butan, Erdgas oder mit Erdgas-Wasserstoffgemischen.

In einer weiteren Ausführungsvariante der Erfindung ist vorgesehen, dass die Gasfackel eine Ionisationselektrode zur Überwachung der Flamme, ein Magnetventil sowie einen sowohl mit der Ionisationselektrode als auch mit dem Magnetventil kommunikativ verbundenen Brennerautomaten aufweist.

Im Gegensatz zu den aus dem Stand der Technik bekannten Gasfackeln wird bei der erfindungsgemäßen Gasfackel die Flamme nicht durch Temperaturüberwachung kontrolliert, sondern mittels der Ionisationselektrode in Verbindung mit dem Brennerautomat, bei welchem es sich um eine Steuerungseinheit handelt. Der Brennerautomat ist kommunikativ mit der Ionisationselektrode und mit dem Magnetventil verbunden, wobei das Magnetventil dazu eingerichtet ist, die Gasströmung innerhalb der Gasfackel abzusperren bzw. zu unterbrechen oder freizugeben.

Bei der Ionisationselektrode handelt es sich um eine Zündsicherung. Sie erkennt eine stabile Flamme und stellt sicher, dass kein Gas "frei", d.h. ohne zu entflammen, ausströmen kann. Detektiert die Ionisationselektrode keine Flamme, üblicherweise nach mehreren Zündungsversuchen, dann übermittelt sie ein Signal an den Brennerautomaten, welcher in weiterer Folge ein Signal an das Magnetventil sendet, welches Magnetventil anschließend die Gaszufuhr unterbricht.

Die Ionisationselektrode kann als Minus-Pol an den Brennerautomaten angeschlossen sein. Der Plus-Pol kann der Brenner selbst sein. Ist der Brenner in Betrieb, d.h. er erzeugt eine Flamme, leitet die Flamme elektrische Energie vom Brenner zur Ionisationselektrode. Dabei wird der angelegte Wechselstrom in Gleichstrom umgewandelt. Die Flamme hat neben ihrer elektrischen Leitfähigkeit nämlich auch die Eigenschaft, einen zuvor angelegten Wechselstrom "gleichzurichten". Der Brennerautomat überwacht basierend auf den Signalen der Ionisationselektrode den Stromfluss und reagiert auf Abweichungen von den voreingestellten Sollwerten. So wird die Gaszufuhr mittels des Magnetventils unterbrochen, wenn der Stromkreis nicht geschlossen ist oder Wechselstrom fließt.

In einer weiteren Ausführungsvariante der Erfindung vorgesehen, dass das Magnetventil zwischen dem Gasverteilungselement und dem Regulierventil angeordnet ist und sowohl mit dem Gasverteilungselement als auch mit dem Regulierventil fluidisch verbunden ist.

Damit sich auf der Ionisationselektrode kein Niederschlagswasser, insbesondere keine Wassertropfen, sammeln, ist in einer weiteren Ausführungsvariante der Erfindung vorgesehen, dass eine Ionisationsspitzenachse der Ionisationselektrode und eine Längsachse der Ionisationselektrode einen Winkel von 55° bis 75°, bevorzugt von 60° bis 70°, besonders bevorzugt von 63° bis 67°, einschließen. Dadurch wird sichergestellt, dass die Funktion der Flammenüberwachung nicht beeinträchtigt wird.

Selbstverständlich ist die Ionisationselektrode zu jenem Bereich oberhalb des Brenners, wo eine Flamme entzündbar ist bzw. wo sich eine Flamme befinden kann, hin gerichtet bzw. hin geneigt. Insbesondere ist die Ionisationselektrode also in Gasströmrichtung stromabwärts bzw. in Flammrichtung gesehen in Richtung einer Flammenspitze ausgerichtet.

Durch die Neigung der Ionisationselektrode kann das Niederschlagswasser abrinnen bzw. abtropfen und benetzt die Ionisationselektrode, insbesondere deren zur Flamme hin gerichtetes Ende, nicht.

Vorzugsweise ist das zur Flamme hin gerichtete Ende der Ionisationselektrode spitz auslaufend. Dies ist insbesondere vorteilhaft, da dies einen Niederschlagswasserabfluss weiter fördert bzw. verhindert, dass sich auf der Spitze Wasser festsetzt.

Vorzugsweise ist die Längsachse der Ionisationselektrode parallel zur Längsachse des Brenners angeordnet.

Damit eine optische Erscheinung der Flamme bzw. ein Flammbild nicht beeinträchtigt wird, ist die Spitze der Ionisationselektrode von einer Mitte des Brenners ausgeschwenkt, sodass die Spitze in einem Randbereich der Flamme angeordnet ist.

Vorzugsweise ist die Spitze der Ionisationselektrode um in etwa 10° von der Mitte des Brenners ausgeschwenkt. D.h. in einer Draufsicht auf die Gasfackel schließen die direkte, kürzeste Verbindungslinie zwischen der Längsachse der Ionisationselektrode und der Längsachse des Brenners sowie eine Projektion der Ionisationsspitzenachse einen Winkel von in etwa 10° ein.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine schematische axonometrische Explosionsdarstellung eines erfindungsgemäßen Brenners;
- Fig. 2: eine schematische axonometrische Ansicht des erfindungsgemäßen Brenners;
- Fig. 3: eine schematische Seitenansicht eines Gasverteilungselements des erfindungsgemäßen Brenners;
- Fig. 4: eine schematische Draufsicht auf den erfindungsgemäßen Brenner;
- Fig. 5: eine schematische Schnittansicht des erfindungsgemäßen Brenners;
- Fig. 6: eine schematische axonometrische Ansicht einer erfindungsgemäßen Gasfackel;
- Fig. 7: eine schematische Seitenansicht einer Ionisationselektrode der erfindungsgemäßen Gasfackel;
- Fig. 8: eine schematische Draufsicht auf die Ionisationselektrode.

### WEGE ZUR AUSFÜHRUNG DER ERFINDUNG

Fig. 1 zeigt eine schematische axonometrische Explosionsdarstellung eines erfindungsgemäßen Brenners 1 für eine Gasfackel 20 zur Beleuchtung von Freiflächen und/oder zur Wärmespendung im Freien. Fig. 2 stellt den erfindungsgemäßen Brenner 1 in einer schematischen axonometrischen Ansicht, d.h. zusammengebaut, dar.

Der Brenner 1 erstreckt sich entlang einer Längsachse 2 und umfasst ein Brennerrohr 3 sowie ein Gasverteilungselement 5, wobei sowohl das Brennerrohr 3 als auch das Gasverteilungselement 5 in diesem Ausführungsbeispiel einen runden Querschnitt haben. Das Brennerrohr 3 und das Gasverteilungselement 5 sind also Drehteile, die vorzugsweise aus Messing gefertigt sind.

Das Brennerrohr 3 weist in diesem Ausführungsbeispiel vier Belüftungsöffnungen 4 auf, die sich senkrecht zur Längsachse 2 erstrecken, im Wesentlichen gleichmäßig entlang eines Umfangs des Brennerrohrs 3 angeordnet sind und allesamt auf in einer Gasströmrichtung 8 gesehen gleichen Höhe angeordnet sind.

Das Gasverteilungselement 5 umfasst einen rohrförmigen Basiskörper 6 und ist fluidisch mit dem Brennerrohr 3 verbunden. In diesen Ausführungsbeispiel ist das Gasverteilungselement 5 mit dem Brennerrohr 3 verschraubt (die entsprechenden Gewinde sind in Fig. 1 nicht dargestellt), wobei der Basiskörper 6 in einem mittleren Bereich einen Flansch aufweist, auf dem das Brennerrohr 3 aufsitzt. Das Gasverteilungselement 5, insbesondere der Basiskörper 6, ragt dabei abschnittsweise in das Brennerrohr 3 hinein. D.h. das Gasverteilungselement 5 ist in Gasströmrichtung 8 gesehen abschnittsweise vor dem Brennerrohr 3 angeordnet.

Das Gasverteilungselement 5 weist in diesem Ausführungsbeispiel vier Gasaustrittsöffnungen 7 auf, die sich quer zur Längsachse 2 erstrecken, im Wesentlichen gleichmäßig entlang eines Umfangs des Basiskörpers 6 angeordnet sind und allesamt auf in Gasströmrichtung 8 gesehen gleicher Höhe angeordnet sind.

Das Gasverteilungselement 5 weist am in Gasströmrichtung 8 gesehen hinteren Ende des Basiskörpers 6, d.h. in Gasströmrichtung 8 gesehen stromabwärts von den Gasaustrittsöffnungen 7, eine senkrecht zur Längsachse 2 angeordnete Abdeckung 14 auf, die in diesem Ausführungsbeispiel vollumfänglich radial über den Basiskörper 6 übersteht. Auf der zu den Gasaustrittsöffnungen 7 hin gerichteten Seite weist die Abdeckung 14 eine Nut 15 auf, mittels welcher Niederschlagswasser definiert von der Abdeckung 14 abtropfen kann. Die Nut 15 ist insbesondere in Fig. 3 sichtbar, die eine schematische Seitenansicht des Gasverteilungselements 5 des erfindungsgemäßen Brenners 1 darstellt. Durch die Nut 15 wird sichergestellt, dass Niederschlagswasser von den Gasaustrittsöffnungen 7 ferngehalten wird.

Des Weiteren ist aus Fig. 1 und 2 ersichtlich, dass der Brenner 1 zur Beeinflussung der Flammfarbe und Flammhöhe ein Luftbeimengungselement 9 umfasst, das das Brennerrohr 3 abschnittsweise umgibt und sowohl entlang der Längsachse 2 als auch entlang einer Umfangsrichtung 10 verschiebbar am Brennerrohr 3 angeordnet ist. Mittels des Lufbeimengungselements 9 ist es möglich, die Belüftungsöffnungen 4 zumindest abschnittsweise abdecken oder freigeben zu können. Im in Fig. 2 gezeigten Ausführungsbeispiel sind die Belüftungsöffnungen 4 beispielsweise vollständig abgedeckt.

In Gasströmrichtung 8 stromabwärts von den Belüftungsöffnungen 4 und von den Gasaustrittsöffnungen 7 gesehen weist der Brenner 1 außerdem eine in diesem Ausführungsbeispiel aus Edelstahl gefertigte Gasscheibe 11 auf, die senkrecht zur Längsachse 2 angeordnet ist und mehrere Bohrungen 12 umfasst. Die Gasscheibe 11 ist in einem in Gasströmrichtung 8 gesehen hinteren Bereich des Brennerrohrs 3 angeordnet und mittels eines Klemmrings 13 im Brennerrohr 3 fixiert. Im Detail ist ein Ausführungsbeispiel der Gasscheibe 11 in Fig. 4 ersichtlich, die eine schematische Draufsicht auf den erfindungsgemäßen Brenner 1 zeigt. In diesem Ausführungsbeispiel sind die in einem äußeren Bereich der Gasscheibe 11 angeordneten Bohrungen 12 als Langlochbohrungen 16 ausgebildet und die weiter innen angeordneten Bohrungen 12 als Rundbohrungen 21. Sowohl die Langlochbohrungen 16 als auch die Rundbohrungen 21 sind jeweils in einem Kreisring angeordnet und folgen jeweils einem mittleren Kreisringdurchmesser, wobei der Kreisring mit den Langlochbohrungen 16 in radialer Richtung gesehen weiter außen liegt als der Kreisring mit den Rundbohrungen 21.

In Fig. 5, die eine schematische Schnittansicht des erfindungsgemäßen Brenners 1 zeigt, ist ein Stromfaden der Gasströmung dargestellt, der die Gasströmrichtung 8 im Detail zeigt. Das Gas kann in einem Betriebszustand über eine nicht dargestellte Gasleitung, die einerseits mit einer Gasquelle (ebenfalls nicht dargestellt) und andererseits mit dem Gasverteilungselement 5 fluidisch verbunden ist, in das Gasverteilungselement 5, insbesondere in den Basiskörper 6, eintreten. Durch die Gasaustrittsöffnungen 7 tritt das Gas in das Brennerrohr 3 über und tritt nach dem Passieren der Gasscheibe 11 aus dem Brennerrohr 3 aus.

Aus Fig. 5 ist des Weiteren ersichtlich, dass die Längsachse 2 und eine Längsachse 17 von jeder Gasaustrittsöffnung 7 in diesem Ausführungsbeispiel einen Winkel α von 45° einschließen, wodurch sichergestellt ist, dass das Gas ungehindert, d.h. möglichst verlustfrei, vom Gasverteilungselement 5 in das Brennerrohr 3 gelangt.

Außerdem ist aus Fig. 5 erkennbar, dass der Basiskörper 6 des Gasverteilungselements 5 derart in das Brennerrohr 3 ragt, dass die Gasaustrittsöffnungen 7 allesamt in Gasströmrichtung 8 gesehen vollständig stromabwärts von den Belüftungsöffnungen 4 angeordnet sind. Dadurch wird sichergestellt, dass allfällig in den Brenner 1 eingedrungenes Niederschlagswasser bestmöglich abrinnen kann und nicht in die Gasaustrittsöffnungen 7 eindringt.

Ein Ausführungsbeispiel einer Gasfackel 20 umfassend den erfindungsgemäßen Brenner 1 ist in einer axonometrischen Ansicht in Fig. 6 dargestellt. Neben dem Brenner 1 umfasst die Gasfackel 20 ein Regulierventil 22, ein Magnetventil 24, einen Brennerautomat (nicht dargestellt), eine Zündelektrode 26, eine Ionisationselektrode 18, eine Montageplatte 27 sowie eine Gasleitung 23, die mit einer Gasquelle (nicht gezeigt) verbindbar ist.

In Gasströmrichtung 8 gesehen ist zunächst die Gasleitung 23 angeordnet. Anschließend folgen das Regulierventil 22 und das Magnetventil 24. Abschließend folgen der Brenner 1, die Montageplatte 27 sowie die Zündelektrode 26 und die Ionisationselektrode 18.

Das Regulierventil 22 ist fluidisch mit der Gasleitung 23 und mit dem Magnetventil 24 verbunden und dient der Einstellbarkeit des Gasdrucks. Das Magnetventil 24 ist kommunikativ mit dem Brennerautomat und fluidisch mit dem Brenner 1 verbunden. Die Zündelektrode 26 und die Ionisationselektrode 18, insbesondere deren Längsachsen, sind im Wesentlichen parallel zur Längsachse 2 des Brenners 1 angeordnet und deren Spitzen sind in Gasströmrichtung 8 (bzw. entlang einer gedachten Verlängerung der Gasströmrichtung 8) gesehen oberhalb der Gasscheibe 11 angeordnet.

Die Spitze der Zündelektrode 26 ist zur Gasscheibe 11 hin gerichtet und sorgt dafür, dass die Flamme ordnungsgemäß gezündet werden kann.

Die Ionisationselektrode 18 dient der Überwachung der Flamme. Sie steht in kommunikativer Verbindung mit dem Brennerautomat. Detektiert die Ionisationselektrode 18 keine Flamme, dann übermittelt sie ein Signal an den Brennerautomat, der in weiterer Folge ein Signal an das Magnetventil 24 sendet, welches Magnetventil 24 die Gaszufuhr unterbricht.

Um die Ionisationselektrode 18 frei von Niederschlagswasser zu halten, schließen eine Ionisationsspitzenachse 19 der Ionisationselektrode 18 und eine Längsachse 28 der Ionisationselektrode 18 in einem Ausführungsbeispiel einen Winkel β von 65° ein. Dies ist aus Fig. 7 ersichtlich, die eine schematische Seitenansicht eines Ausführungsbeispiels der Ionisationselektrode 18 der erfindungsgemäßen Gasfackel 20 zeigt.

Des Weiteren ist im in Fig. 6 dargestellten Ausführungsbeispiel eine Spitze der Ionisationselektrode 18 von einer Mitte des Brenners 1, insbesondere der Gasscheibe 11, ausgeschwenkt. Im Detail sieht man in Fig. 8, die eine schematische Draufsicht auf die Ionisationselektrode 18 darstellt, dass die kürzeste Verbindungslinie 29 zwischen der Längsachse 2 des Brenners 1 und der Längsachse 28 der Ionisationselektrode 18 und eine Projektion der Ionisationsspitzenachse 19 einen Winkel γ von in etwa 10° einschließen.

### BEZUGSZEICHENLISTE

- 1: Brenner
- 2: Längsachse des Brenners 1
- 3: Brennerrohr
- 4: Belüftungsöffnung
- 5: Gasverteilungselement
- 6: Basiskörper des Gasverteilungselements 5
- 7: Gasaustrittsöffnung
- 8: Gasströmrichtung
- 9: Luftbeimengungselement
- 10: Umfangsrichtung
- 11: Gasscheibe
- 12: Bohrungen der Gasscheibe 11
- 13: Klemmring
- 14: Abdeckung des Gasverteilungselements 5
- 15: Nut
- 16: Langlochbohrung
- 17: Längsachse der Gasaustrittsöffnung 7
- 18: Ionisationselektrode
- 19: Ionisationsspitzenachse
- 20: Gasfackel
- 21: Rundbohrung
- 22: Regulierventil
- 23: Gasleitung
- 24: Magnetventil
- 25: -
- 26: Zündelektrode
- 27: Montageplatte
- 28: Längsachse der Ionisationselektrode 18
- 29: Verbindungslinie zwischen der Längsachse 2 des Brenners 1 und der Längsachse 28 der Ionisationselektrode 18

- α: Winkel zwischen der Längsachse 2 und der Längsachse 17
- β: Winkel zwischen der Längsachse 28 der Ionisationselektrode 18 und der Ionisationsspitzenachse 19
- γ: Winkel zwischen der Verbindungslinie 29 und der Projektion der Ionisationsspitzenachse 19

## Patentansprüche

1. Brenner (1) für eine Gasfackel (20) zur Beleuchtung von Freiflächen, insbesondere von Terrassen oder Gastgärten, und/oder zur Wärmespendung im Freien, welcher Brenner (1) sich entlang einer Längsachse (2) erstreckt und
- ein Brennerrohr (3) mit zumindest einer Belüftungsöffnung (4), die sich quer zur Längsachse (2) erstreckt, umfasst, wobei der Brenner (1)
- ein mit dem Brennerrohr (3) fluidisch verbundenes Gasverteilungselement (5) mit einem rohrförmigen Basiskörper (6) umfassend zumindest eine Gasaustrittsöffnung (7), die sich quer zur Längsachse (2) erstreckt,
umfasst, und
das Gasverteilungselement (5) eine Abdeckung (14) aufweist, die
- in Gasströmrichtung (8) gesehen stromabwärts von der zumindest einen Gasaustrittsöffnung (7) angeordnet ist,
- sich quer zur Längsachse (2) erstreckt,
**dadurch gekennzeichnet, dass** die Abdeckung (14) über den Basiskörper (6) übersteht.

2. Brenner (1) nach Anspruch 1, **dadurch gekennzeichnet, dass** das Gasverteilungselement (5), insbesondere der Basiskörper (6), derart abschnittsweise in das Brennerrohr (3) hineinragt, dass die zumindest einen Gasaustrittsöffnung (7) auf in Gasströmrichtung (8) gesehen zumindest gleicher Höhe, vorzugsweise stromabwärts, wie die zumindest einen Belüftungsöffnung (4) angeordnet ist.

3. Brenner (1) nach einem der Ansprüche 1 bis 2, **dadurch gekennzeichnet, dass** die Abdeckung (14) auf jener Seite, die zu der stromaufwärts gelegenen zumindest einen Gasaustrittsöffnung (7) gerichtet ist, im über den Basiskörper (6) überstehenden Bereich eine Nut (15) aufweist, um ein definiertes Abtropfen eines Niederschlagwassers zu gewährleisten.

4. Brenner (1) nach einem der Ansprüche 1 bis 3, **dadurch gekennzeichnet, dass** es sich beim Gasverteilungselement (5) und beim Brennerrohr (3) jeweils um aus Messing gefertigte Drehteile handelt.

5. Brenner (1) nach einem der Ansprüche 1 bis 4, **dadurch gekennzeichnet, dass** der Brenner (1) ein das Brennerrohr (3) zumindest abschnittsweise umgebendes Luftbeimengungselement (9) umfasst, welches Luftbeimengungselement (9) entlang der Längsachse (2) und/oder entlang einer Umfangsrichtung (10) verschiebbar am Brennerrohr (3) angeordnet ist, um die zumindest eine Belüftungsöffnung (4) zumindest abschnittsweise abdecken oder freigeben zu können.

6. Brenner (1) nach einem der Ansprüche 1 bis 5, **dadurch gekennzeichnet, dass** der Brenner (1) eine in Gasströmrichtung (8) stromabwärts von der zumindest einen Gasaustrittsöffnung (7) und von der zumindest einen Belüftungsöffnung (4) gesehen im Brennerrohr (3) quer, vorzugsweise rechtwinkelig, zur Längsachse (2) angeordnete Gasscheibe (11) mit mehreren zumindest abschnittsweise zur Längsachse (2) parallel angeordneten Bohrungen (12) zur Verteilung des Luft-Gas-Gemisches umfasst.

7. Brenner (1) nach Anspruch 6, **dadurch gekennzeichnet, dass** die Bohrungen (12) zumindest teilweise als Langlochbohrungen (16) ausgeführt sind.

8. Brenner (1) nach einem der Ansprüche 1 bis 7, **dadurch gekennzeichnet, dass** die Längsachse (2) und eine Längsachse (17) der zumindest einen Gasaustrittsöffnung (7) einen Winkel (α) von 35° bis 55°, bevorzugt von 40° bis 50°, besonders bevorzugt von 43° bis 47°, einschließen.

9. Brenner (1) nach einem der Ansprüche 1 bis 8, **dadurch gekennzeichnet, dass** das Gasverteilungselement (5) vier gleichmäßig über den Umfang des Basiskörpers (6) verteilte Gasaustrittsöffnungen (7) aufweist und das Brennerrohr (3) vier gleichmäßig über den Umfang des Brennerrohrs (3) verteilte Belüftungsöffnungen (4) aufweist, wobei die vier Gasaustrittsöffnungen (7) auf in Gasströmrichtung (8) gesehen gleicher Höhe angeordnet sind und die vier Belüftungsöffnungen auf in Gasströmrichtung (8) gesehen gleicher Höhe angeordnet sind.

10. Gasfackel (20) zur Beleuchtung von Freiflächen, insbesondere von Terrassen oder Gastgärten, und/oder zur Wärmespendung im Freien **dadurch gekennzeichnet, dass** die Gasfackel (20) einen Brenner (1) nach einem der Ansprüche 1 bis 9 umfasst, wobei der Brenner (1) mit einer Gasquelle verbindbar ist, wobei durch Verbrennen eines gasförmigen Brennstoffes aus der Gasquelle eine Flamme erzeugbar ist.

11. Gasfackel (20) nach Anspruch 10, **dadurch gekennzeichnet, dass** die Gasfackel (20) ein fluidisch mit dem Gasverteilungselement (5) verbundenes Regulierventil (22) umfasst.

12. Gasfackel (20) nach einem der Ansprüche 10 bis 11,
**dadurch gekennzeichnet, dass** die Gasfackel (20) eine Ionisationselektrode (18) zur Überwachung der Flamme, ein Magnetventil (24) sowie einen sowohl mit der Ionisationselektrode (18) als auch mit dem Magnetventil (24) kommunikativ verbundenen Brennerautomat aufweist.

13. Gasfackel (20) nach Anspruch 11 und 12, **dadurch gekennzeichnet, dass** das Magnetventil (24) zwischen dem Gasverteilungselement (5) und dem Regulierventil (22) angeordnet ist und sowohl mit dem Gasverteilungselement (5) als auch mit dem Regulierventil (22) fluidisch verbunden ist.

14. Gasfackel (20) nach einem der Ansprüche 12 bis 13,
**dadurch gekennzeichnet, dass** eine Ionisationsspitzenachse (19) der Ionisationselektrode (18) und eine Längsachse (28) der Ionisationselektrode (18) einen Winkel (β) von 55° bis 75°, bevorzugt von 60° bis 70°, besonders bevorzugt von 63° bis 67°, einschließen.

## Claims

1. A burner (1) for a gas flare (20) for illuminating open spaces, in particular terraces or beer gardens, and/or for giving out heat outdoors, which burner (1) extends along a longitudinal axis (2) and
- comprises a burner pipe (3) comprising at least one ventilation opening (4), which extends transversely to the longitudinal axis (2),
wherein the burner (1)
- comprises a gas distribution element (5) which is fluidically connected to the burner pipe (3) and comprises a tubular base body (6), comprising at least one gas outlet opening (7), which extends transversely to the longitudinal axis (2), and the gas distribution element (5) comprises a cover (14), which
- is arranged downstream of the at least one gas outlet opening (7) when viewed in the gas flow direction (8),
- extends transversely to the longitudinal axis (2),
**characterized in that** the cover (14) protrudes beyond the base body (6).

2. The burner (1) according to claim 1, **characterized in that** the gas distribution element (5), in particular the base body (6), projects into the burner pipe (3) in portions such that the at least one gas outlet opening (7) is arranged at least at the same level, preferably downstream, as the at least one ventilation opening (4) when viewed in the gas flow direction (8).

3. The burner (1) according to any one of claims 1 to 2, **characterized in that** the cover (14) comprises a groove (15) in the region protruding beyond the base body (6) on the side directed toward the upstream at least one gas outlet opening (7), in order to ensure that rainwater drains away in a defined manner.

4. The burner (1) according to any one of claims 1 to 3, **characterized in that** the gas distribution element (5) and the burner pipe (3) are each rotatable parts made of brass.

5. The burner (1) according to any one of claims 1 to 4, **characterized in that** the burner (1) comprises an air-admixing element (9) surrounding the burner pipe (3) at least in portions, which air-admixing element (9) is arranged on the burner pipe (3) so as to be movable along the longitudinal axis (2) and/or in a circumferential direction (10), in order to make it possible to cover or open the at least one ventilation opening (4) at least in portions.

6. The burner (1) according to any one of claims 1 to 5, **characterized in that** the burner (1) comprises a gas disk (11) which is arranged in the burner pipe (3) transversely, preferably at right angles, to the longitudinal axis (2) when viewed in the gas flow direction (8) downstream of the at least one gas outlet opening (7) and of the at least one ventilation opening (4) and comprises a plurality of holes (12) arranged in parallel with the longitudinal axis (2) at least in portions to distribute the air-gas mixture.

7. The burner (1) according to claim 6, **characterized in that** the holes (12) are designed as slotted holes (16) at least in part.

8. The burner (1) according to any one of claims 1 to 7, **characterized in that** the longitudinal axis (2) and a longitudinal axis (17) of the at least one gas outlet opening (7) enclose an angle (α) of 35° to 55°, preferably of 40° to 50°, particularly preferably of 43° to 47°.

9. The burner (1) according to any one of claims 1 to 8, **characterized in that** the gas distribution element (5) comprises four gas outlet openings (7) evenly distributed over the circumference of the base body (6) and the burner pipe (3) comprises four ventilation openings (4) evenly distributed over the circumference of the burner pipe (3), the four gas outlet openings (7) being arranged at the same level when viewed in the gas flow direction (8) and the four ventilation openings being arranged at the same level when viewed in the gas flow direction (8).

10. A gas flare (20) for illuminating open spaces, in particular terraces or beer gardens, and/or for giving out heat outdoors, **characterized in that** the gas flare (20) comprises a burner (1) according to any one of claims 1 to 9, the burner (1) being able to be connected to a gas source, it being possible to generate a flame by combusting a gaseous fuel from the gas source.

11. The gas flare (20) according to claim 10, **characterized in that** the gas flare (20) comprises a regulating valve (22) fluidically connected to the gas distribution element (5).

12. The gas flare (20) according to any one of claims 10 to 11, **characterized in that** the gas flare (20) comprises an ionization electrode (18) for monitoring the flame, a solenoid valve (24), and a burner relay communicatively connected both to the ionization electrode (18) and to the solenoid valve (24).

13. The gas flare (20) according to claim 11 and 12, **characterized in that** the solenoid valve (24) is arranged between the gas distribution element (5) and the regulating valve (22) and is fluidically connected both to the gas distribution element (5) and to the regulating valve (22).

14. The gas flare (20) according to any one of claims 12 to 13, **characterized in that** an ionizing pin axis (19) of the ionization electrode (18) and a longitudinal axis (28) of the ionization electrode (18) enclose an angle (ß) of 55° to 75°, preferably of 60° to 70°, particularly preferably of 63° to 67°.

## Revendications

1. Brûleur (1) pour une torchère (20) destinée à éclairer des espaces ouverts, en particulier des terrasses ou des terrasses de brasserie, et/ou pour émettre de la chaleur en extérieur, lequel brûleur (1) s'étend le long d'un axe longitudinal (2) et
- comprend un tuyau de brûleur (3) comprenant au moins une ouverture de ventilation (4), qui s'étend de manière transversale à l'axe longitudinal (2),
dans lequel le brûleur (1)
- comprend un élément de distribution de gaz (5) qui est raccordé de manière fluidique au tuyau de brûleur (3) et comprend un corps de base tubulaire (6), comprenant au moins une ouverture de sortie de gaz (7), qui s'étend de manière transversale à l'axe longitudinal (2), et l'élément de distribution de gaz (5) comprend un capot (14), qui
- est agencé en aval de l'au moins une ouverture de sortie de gaz (7) lorsqu'il est vu dans la direction du flux de gaz (8),
- s'étend de manière transversale à l'axe longitudinal (2),
**caractérisé en ce que** le capot (14) fait saillie au-delà du corps de base (6).

2. Brûleur (1) selon la revendication 1, **caractérisé en ce que** l'élément de distribution de gaz (5), en particulier le corps de base (6), fait saillie dans le tuyau de brûleur (3) par parties de telle sorte que l'au moins une ouverture de sortie de gaz (7) est agencée au moins au même niveau, de préférence en aval, par rapport à l'au moins une ouverture de ventilation (4) lorsqu'elle est vue dans la direction du flux de gaz (8).

3. Brûleur (1) selon l'une quelconque des revendications 1 à 2, **caractérisé en ce que** le capot (14) comprend une rainure (15) dans la région faisant saillie au-delà du corps de base (6) sur le côté dirigé vers l'au moins une ouverture de sortie de gaz (7) en amont, afin de garantir que l'eau de pluie est évacuée d'une manière définie.

4. Brûleur (1) selon l'une quelconque des revendications 1 à 3, **caractérisé en ce que** l'élément de distribution de gaz (5) et le tuyau de brûleur (3) constituent chacun des pièces tournantes fabriquées en laiton.

5. Brûleur (1) selon l'une quelconque des revendications 1 à 4, **caractérisé en ce que** le brûleur (1) comprend un élément mélangeur d'air (9) entourant le tuyau de brûleur (3) au moins par parties, lequel élément mélangeur d'air (9) est agencé sur le tuyau de brûleur (3) de manière à être mobile le long de l'axe longitudinal (2) et/ou dans une direction circonférentielle (10), afin de rendre possible le recouvrement ou l'ouverture de l'au moins une ouverture de ventilation (4) au moins par parties.

6. Brûleur (1) selon l'une quelconque des revendications 1 à 5, **caractérisé en ce que** le brûleur (1) comprend un disque de gaz (11) qui est agencé dans le tuyau de brûleur (3) de manière transversale, de préférence à angles droits, par rapport à l'axe longitudinal (2) lorsqu'il est vu dans la direction du flux de gaz (8) en aval de l'au moins une ouverture de sortie de gaz (7) et de l'au moins une ouverture de ventilation (4) et comprend une pluralité d'orifices (12) agencés en parallèle par rapport à l'axe longitudinal (2) au moins par parties pour distribuer le mélange air-gaz.

7. Brûleur (1) selon la revendication 6, **caractérisé en ce que** les orifices (12) sont conçus en tant qu'orifices à fente (16) au moins en partie.

8. Brûleur (1) selon l'une quelconque des revendications 1 à 7, **caractérisé en ce que** l'axe longitudinal (2) et un axe longitudinal (17) de l'au moins une ouverture de sortie de gaz (7) forment un angle (α) de 35° à 55°, de préférence de 40° à 50°, particulièrement préférentiellement de 43° à 47°.

9. Brûleur (1) selon l'une quelconque des revendications 1 à 8, **caractérisé en ce que** l'élément de distribution de gaz (5) comprend quatre ouvertures de sortie de gaz (7) réparties à intervalles réguliers sur la circonférence du corps de base (6) et le tuyau de brûleur (3) comprend quatre ouvertures de ventilation (4) réparties à intervalles réguliers sur la circonférence du tuyau de brûleur (3), les quatre ouvertures de sortie de gaz (7) étant agencées au même niveau lorsqu'elles sont vues dans la direction du flux de gaz (8) et les quatre ouvertures de ventilation étant agencées au même niveau lorsqu'elles sont vues dans la direction du flux de gaz (8).

10. Torchère (20) destinée à éclairer des espaces ouverts, en particulier des terrasses ou des terrasses de brasserie, et/ou pour émettre de la chaleur en extérieur, **caractérisée en ce que** la torchère (20) comprend un brûleur (1) selon l'une quelconque des revendications 1 à 9, le brûleur (1) pouvant être raccordé à une source de gaz, de sorte qu'il est possible de générer une flamme en brûlant un combustible gazeux provenant de la source de gaz.

11. Torchère (20) selon la revendication 10, **caractérisée en ce que** la torchère (20) comprend une vanne de régulation (22) raccordée de manière fluidique à l'élément de distribution de gaz (5).

12. Torchère (20) selon l'une quelconque des revendications 10 à 11, **caractérisée en ce que** la torchère (20) comprend une électrode d'ionisation (18) pour surveiller la flamme, une électrovanne (24) et un relais de brûleur connecté en communication à la fois à l'électrode d'ionisation (18) et à l'électrovanne (24).

13. Torchère (20) selon la revendication 11 et 12, **caractérisée en ce que** l'électrovanne (24) est agencée entre l'élément de distribution de gaz (5) et la vanne de régulation (22) et est raccordée de manière fluidique à la fois à l'élément de distribution de gaz (5) et à la vanne de régulation (22).

14. Torchère (20) selon l'une quelconque des revendications 12 à 13, **caractérisée en ce que** un axe de broche d'ionisation (19) de l'électrode d'ionisation (18) et un axe longitudinal (28) de l'électrode d'ionisation (18) forment un angle (ß) de 55° à 75°, de préférence de 60° à 70°, particulièrement préférentiellement de 63° à 67°.
